# EUROPÄISCHE PATENTSCHRIFT

(11) **EP 2 714 349 B1**
(45) Veröffentlichungstag und Bekanntmachung des Hinweises auf die Patenterteilung: **31.08.2016**
(21) Anmeldenummer: 12724953.0
(22) Anmeldetag: 25.05.2012
(51) Int. Cl.: B27N 1/02

(54) **VORRICHTUNG UND VERFAHREN ZUM BELEIMEN VON FASERN**
DEVICE AND METHOD FOR GLUING FIBERS
DISPOSITIF ET PROCÉDÉ D'ENCOLLAGE DE FIBRES

(30) Priorität: 27.05.2011 DE 102011103326
(43) Veröffentlichungstag der Anmeldung: 09.04.2014
(73) Patentinhaber: Siempelkamp Maschinen- und Anlagenbau GmbH, 47803 Krefeld (DE)
(72) Erfinder: OHLENDORF, Rudolf Christopher, 47918 Tönisvorst (DE); STAUB, Günter, 47839 Krefeld (DE); TRUMMEL, Rolf, 40547 Düsseldorf (DE)
(74) Vertreter: von dem Borne, Andreas
(86) Internationale Anmeldenummer: PCT/EP2012/059833
(87) Internationale Veröffentlichungsnummer: WO 2012/163828

(56) Entgegenhaltungen:
- EP-A1- 2 431 144
- DE-A1- 10 031 852
- DE-A1-102008 059 877
- US-A- 5 683 752
- US-A- 6 059 884
- US-A1- 2008 271 850
- US-A1- 2010 209 592
- US-B1- 6 296 706

## Beschreibung

Die Erfindung betrifft eine Vorrichtung zum Beleimen von Fasern oder dergleichen Partikeln, insbesondere für die Herstellung von Holzwerkstoffplatten, z. B. Faserplatten, mit einer Blasleitung (Blow-Line), durch welche die zu beleimenden Fasern transportiert werden, wobei an die Blasleitung mehrere in die Blasleitung mündende Düsen angeschlossen sind, mit denen die durch die Blasleitung transportierten Fasern mit Leim besprühbar sind, wobei die Düsen als Mehrstoff-Düsen, z. B. Zweistoff-Düsen für eine Dampfzerstäubung ausgebildet sind und an jede Düse jeweils zumindest eine Leimzuführleitung und eine Dampfzuführleitung angeschlossen sind.

Holzwerkstoffplatten meint im Rahmen der Erfindung insbesondere Faserplatten, wie z. B. MDF-Platten oder HDF-Platten oder auch LDF-Platten. Grundsätzlich werden aber auch Spanplatten und folglich die Beleimung von Spänen oder dergleichen Partikeln umfasst. Beleimen meint das Besprühen der Fasern mit einem Leim bzw. Bindemittel wie z. B. Isocyanate, Melaminharnstoffformaldehyd(harze), Harnstoffformaldehyd(harze), Urea-Formaldehyd(harze), Melaminharze, Phenolharze oder andere Harze, z. B. auf Basis von Polyaminen oder Taninen. Im Zuge der Herstellung von Holzwerkstoffplatten, z. B. Faserplatten wird aus den beleimten Fasern eine Streugutmatte gebildet, welche dann in einer Presse unter Anwendung von Druck und Wärme zu einer Holzwerkstoffplatte bzw. einem Holzwerkstoffplattenstrang verpresst wird. Bei der Presse kann es sich um eine Taktpresse oder eine kontinuierlich arbeitende Presse handeln. Der Beleimung der Fasern kommt im Rahmen der Herstellung solcher Holzwerkstoffplatten besondere Bedeutung zu. Denn die Eigenschaften der hergestellten Holzwerkstoffplatte, z. B. deren Querzugfestigkeit, hängen entscheidend von der eingesetzten Leimmenge ab. Um Holzwerkstoffplatten mit ausreichender Querzugfestigkeit herzustellen, ist daher in der Regel ein erheblicher Leimeinsatz erforderlich.

Im Rahmen der Erfindung erfolgt die Beleimung in einer Blasleitung, die auch als Blow-Line bezeichnet wird. Bei dieser Technik werden die Fasern in der Regel in einem Zerfaserer (Refiner) aus Hackschnitzeln hergestellt und die Fasern werden aus dem Refiner in die Blow-Line geblasen. Im Refiner befindet sich ein verhältnismäßig hoher Dampfdruck. Dieser Dampf bildet zugleich ein Transportmittel, mit welchem die Fasern durch die Blasleitung transportiert werden. Über die Blasleitung gelangen die Fasern zu einem nachgeschalteten Trockner. Bei der Blow-Beleimung erfolgt das Besprühen der Fasern mit Leim im Bereich der Blow-Line und folglich (unmittelbar) hinter dem Refiner.

Eine Vorrichtung zur Blow-Beleimung ist z. B. DE 10 2008 059 877 A1 oder der DE 10 2009 006 704 A1 bekannt.

Es ist grundsätzlich bekannt, dass das Eindüsen des Leims in die Blow-Line erheblichen Einfluss auf die Beleimungsqualität hat. So ist man in der Praxis grundsätzlich bestrebt, eine möglichst feine Verdüsung des Leims zu erreichen, um verhältnismäßig kleine Leimtropfen zu realisieren. Damit sollen Verklumpungen der Fasern vermieden und insbesondere eine Leimersparnis erzielt werden. Aus diesem Grunde wurde bereits vorgeschlagen, den Leim nicht mittels einfacher Druckluft sondern mit Dampf zu zerstäuben. Zu diesem Zweck werden Zweistoff-Düsen eingesetzt. Derartige Zweistoff-Düsen sind beispielsweise aus der DE 20 2010 005 280 U1 bekannt.

Die EP 2 431 144 A1 beschreibt ein Verfahren und eine Einrichtung zur Nassbeleimung von Holzfasern, die zuvor in einem Refiner aus zu Schnitzeln zerkleinertem Holz zerfasert wurden, damit diese nach der Nassbeleimung in einer Beleimungszone in einem Trockner getrocknet, anschließend in einer Streuvorrichtung zu einem Faserkuchen gestreut und in einer Heißpresse zu einer Holzwerkstoffplatte gewünschter Dicke verpresst werden können. In der Beleimungszone sind eine Mehrzahl von Beleimungsdüsen angeordnet.

Ferner kennt man aus der US 2008/0271850 A1 ein Verfahren und eine Vorrichtung zum Beleimen von Holzfasern mit einer Vielzahl von Beleimungsdüsen, gemäß dem Oberbegriff des Anspruchs 1. In dieser Vorrichtung ist in eine Leimzuführung eine Durchflussmessvorrichtung integriert und wobei der Leim über eine Verteileinrichtung auf die verschiedenen Düsen verteilt wird.

Im Übrigen wird in der US 2010/209592 die Beleimung von flächigem Material, z. B. bei der Herstellung von mehrlagigen Papierprodukten oder dergleichen beschrieben, wobei ein Sprühkopf mit einer Vielzahl von Sprühdüsen zum Einsatz kommt. Dabei erfolgt eine Steuerung der Durchflussmengen unter Berücksichtigung von Durchflussmessungen. Der Sprühkopf erstreckt sich dabei quer zur Arbeitsrichtung und folglich zur Transportrichtung des bahnförmigen Materials.

Die Blow-Line-Beleimung hat sich grundsätzlich bewährt. Sie ist jedoch weiterentwicklungsfähig. Es handelt sich um ein seit langem gut erprobtes Verfahren, der erforderliche Leimeinsatz ist jedoch nach wie vor verhältnismäßig hoch. - Hier setzt die Erfindung ein.

Der Erfindung liegt die Aufgabe zugrunde, eine Vorrichtung zu schaffen, mit der sich Fasern oder dergleichen Partikeln mit hoher Qualität in wirtschaftlicher Weise beleimen lassen, so dass die beleimten Fasern eine wirtschaftliche Herstellung von Holzwerkstoffplatten mit hoher Qualität ermöglichen.

Zur Lösung dieser Aufgabe lehrt die Erfindung eine Vorrichtung zum Beleimen von Fasern oder dergleichen Partikeln, insbesondere für die Herstellung von Holzwerkstoffplatten, mit den Merkmalen des Anspruchs 1. Dabei ist vorgesehen, dass in jede Leimzuführleitung jeweils zumindest ein Leimventil und eine Durchflussmessvorrichtung integriert sind und dass die Leimventile und die Durchflussmessvorrichtung mit zumindest einer Steuer- und/oder Regelvorrichtung verbunden sind, so dass mit den Leimventilen die Durchflussmenge für jede Leimzuführleitung und folglich jede Düse separat steuerbar oder regelbar ist.

Die Erfindung geht dabei von der grundsätzlich bekannten Erkenntnis aus, dass sich mit Hilfe von Mehrstoff-Düsen, z. B. Zweistoff-Düsen durch eine Dampfzerstäubung verhältnismäßig kleine Leimtropfen erzeugen lassen, welche für eine wirtschaftliche Beleimung zweckmäßig sind. Die Erfindung erlaubt nun eine empfindliche Einstellung der Sprühparameter und damit eine empfindliche Einstellung der Leimtropfengröße, so dass durch entsprechende Steuerung oder Regelung der Durchflussmengen der einzelnen Ventile der jeweils optimale Betriebspunkt der Düse eingestellt wird. Dabei geht die Erfindung ferner von der Erkenntnis aus, dass nicht zwingend die minimale Tröpfchengröße zu den besten Ergebnissen führt, sondern dass es grundsätzlich eine "optimale" Tröpfchengröße gibt, die von verschiedensten Eigenschaften und Parametern abhängen kann. Im Rahmen der Erfindung gelingt nun eine empfindliche Einstellung der Beleimungsparameter zur Erzielung optimaler Ergebnisse. Dazu kann dynamisch auf den Beleimungsprozess eingewirkt und auf die übrigen Prozessparameter reagiert werden.

So liegt es im Rahmen der Erfindung, dass mit den Leimventilen die Leimzufuhr zu einer oder mehreren Düsen absperrbar ist und dass mit den (übrigen) Leimventilen für die übrigen Düsen jeweils gezielt eine gewünschte Durchflussmenge, z. B. eine im Wesentlichen identische oder auch unterschiedliche Durchflussmenge einstellbar ist. Die Erfindung geht dabei von der Erkenntnis aus, dass der Refiner und die Blow-Line in der Regel nicht konstant arbeiten, sondern dass das Material zeitlich in unterschiedlicher Menge mit unterschiedlichen Druck durch die Blow-Line transportiert wird. Erfindungsgemäß besteht die Möglichkeit, die Gesamtmenge des einzusetzenden Leims pro Zeiteinheit durch "Abschalten" einzelner oder mehrerer Düsen zu realisieren. Dabei gelingt zugleich eine optimale Steuerung bzw. Regelung der übrigen Düsen, denn mit Hilfe der Durchflussmessvorrichtungen und der Leimventile lassen sich dann für die übrigen Düsen optimale Bedingungen einstellen, so dass es - unabhängig von der Zahl der aktiven Düsen - stets möglich ist, dass die übrigen Düsen mit einer bestimmten Durchflussmenge arbeiten. So kann es zweckmäßig sein, dass alle (aktiven) Düsen mit im Wesentlichen derselben Durchflussmenge betrieben werden. Ebenso kann es aber auch zweckmäßig sein, eine andere Leimverteilung über die Düsen einzustellen. So kann die Sprühmenge beispielsweise entlang der Transportrichtung der Fasern zunehmen oder abnehmen. Die Regelbarkeit der einzelnen Düsen ermöglicht eine variable Anpassung an die Gegebenheiten und eine dynamische Optimierung des Prozesses.
An die Blasleitung sind dabei vorzugsweise zumindest sechs, bevorzugt zumindest zehn Düsen angeschlossen, welche entlang der Blasleitung und/oder über den Umfang der Blasleitung verteilt sind. Grundsätzlich kann es im Rahmen der Erfindung zweckmäßig sein, mit sehr vielen Düsen zu arbeiten, da die Zahl der aktiven Düsen frei wählbar ist und da insbesondere gewährleistet ist, dass für sämtliche Düsen eine identische Sprühmenge einstellbar ist.

Die Leimzuführleitungen sind vorzugsweise an einem gemeinsamen Leimverteiler angeschlossen, welcher mit Leim beaufschlagt ist, wobei der Leimverteiler vorzugsweise mit zumindest einer Temperaturmesseinrichtung, einer Druckmesseinrichtung und/oder einer Viskositätsmesseinrichtung versehen ist.

Auch in die Dampfzuführleitungen können Dampfventile integriert sein. Dabei ist es jedoch nicht erforderlich, dass diese einzelnen Dampfzuführleitungen - wie die Leimzuführleitungen - mit regelbaren Ventilen versehen sind, sondern im Zusammenhang mit der Dampfzuführung ist es in der Regel ausreichend, einfache, steuerbare Dampfventile zu verwenden, welche die Dampfzuführleitung entweder freigeben oder absperren. Dennoch ist es auch auf der "Dampfseite" zweckmäßig, durch geeignete Steuerung oder Regelung auf den Beleimungsprozess einzuwirken. Dazu sind die Dampfzuführungsleitungen an einen gemeinsamen Dampfverteiler angeschlossen, welcher mit Dampf beaufschlagt ist, wobei die Dampfzufuhr zu dem Dampfverteiler steuerbar oder regelbar ist, z. B. auf die Durchflussmenge oder dem Druck regelbar ist. Dazu ist der Dampfverteiler vorzugsweise mit einer Temperaturmessvorrichtung, einer Druckmessvorrichtung und/oder einer Durchflussmessvorrichtung verbunden. Während es bei den Leimzufuhrleitungen zweckmäßig ist, jeder einzelnen Leimzufuhrleitung eine eigene Durchflussmessvorrichtung zuzuordnen, ist es bei der Dampfzuführung im Rahmen der Erfindung ausreichend, dem Dampfverteiler insgesamt eine Durchflussmessvorrichtung vorzuordnen. Dennoch lässt sich - in Abhängigkeit von der Anzahl der aktiven Düsen - die Dampfmenge und/oder der Druck regeln, so dass die Leimzerstäubung optimiert werden kann.

Nach einem weiteren Vorschlag der Erfindung, dem besondere Bedeutung zukommt, ist die Steuer/Regelvorrichtung der Beleimungsvorrichtung in einen übergeordneten Prozessrechner integriert, welcher die Anlage zur Herstellung von Holzwerkstoffplatten steuert, in welche die Beleimungsvorrichtung integriert ist. Die Messvorrichtungen und/oder Ventile, z. B. Leimventile, Dampfventile oder dergleichen, sind folglich besonders bevorzugt mit dem übergeordneten Prozessrechner verbunden, welcher im Sinne einer übergeordneten Leittechnik den Gesamtprozess steuert. Dieser übergeordnete Prozessrechner erfasst folglich nicht nur die Parameter der Beleimungsvorrichtung, sondern auch die übrigen Parameter der Pressenanlage, insbesondere die Parameter der Streugutanlage zum Streuen der Pressgutmatte und die Parameter der Presse selbst, mit welcher die Streugutmatten unter Anwendung von Druck und Wärme zu den Holzwerkstoffplatten, z. B. Faserplatten verpresst werden.

Versuche haben gezeigt, dass sich mit der erfindungsgemäßen Vorrichtung der Festharzeinsatz bei einer zu erreichenden vorgegebenen Querzugfestigkeit der herzustellenden Platte deutlich minimieren lässt. Die Erfindung ermöglicht es, die Parameter der Beleimungsvorrichtung empfindlich in Abhängigkeit von den übrigen Prozessparametern anzupassen und auf diese Weise optimale Beleimungsergebnisse zu erzielen. Die Wirtschaftlichkeit der Faserplattenherstellung wird dadurch in wesentlichem Maße erhöht.

In weiterer bevorzugter Ausführungsform schlägt die Erfindung vor, dass an die Leimzuführleitungen, z. B. über Mehrwegeventile, Wasserzuführleitungen angeschlossen sind, mit denen den Düsen zum Zwecke der Reinigung bzw. Spülung Wasser zuführbar ist. Dabei geht die Erfindung von der Erkenntnis aus, dass es zweckmäßig ist, in Abhängigkeit von dem Prozessparametern die Zahl der einzusetzenden Düsen zu variieren. Um zu verhindern, dass sich eine inaktive Düse mit Leim zusetzt, ist die beschriebene Wasserzuführung vorgesehen. Sobald die Steuerung die Beleimung über eine Düse durch Schließen des Leimventils abschaltet, erfolgt automatisch die Zuführung von Wasser über die Zuführleitungen, denn die Wasserzuführleitungen münden vorzugsweise hinter den Regelventilen in die Leimzuführungsleitungen, wobei der Durchfluss des Wassers mit denselben Durchflussmessvorrichtungen gemessen werden kann, welche in die Leimzuführleitungen integriert sind. Das Wasser durchläuft folglich die Leimzuführleitung und die Düse für einen vorgegebenen Zeitraum. Die Steuerung erfolgt automatisch, bevorzugt ebenfalls über den übergeordneten Prozessrechner.

Gegenstand der Erfindung ist auch ein Verfahren zum Beleimen von Fasern oder dergleichen Partikeln mit einer Vorrichtung der beschriebenen Art. Dieses Verfahren ist dadurch gekennzeichnet, dass die Durchflussmenge des Leims zu den einzelnen Düsen mit den Leimventilen für jede Düse separat gesteuert oder geregelt wird. Dazu kann bei Bedarf die Leimzufuhr zu einer oder mehreren Düsen mit dem Leimventilen unterbrochen werden, wobei die Durchflussmenge zu den übrigen Düsen mit den Leimventilen gesteuert oder geregelt wird. Die Leimventile, Dampfventile, Wasserventile usw. werden dabei vorzugsweise von einem übergeordneten Prozessrechner gesteuert. Die Beleimungsvorrichtung bzw. deren Komponenten werden folglich von einem übergeordneten Prozessrechner gesteuert oder geregelt, welcher auch die Blasleitung und eine nachgeordnete Streuvorrichtung und eine nachgeordnete Pressenanlage steuert oder regelt. Dabei schlägt die Erfindung vor, dass die Anzahl der aktiven Düsen/Leimzuführleitungen, die Durchflussmenge des Leims in den einzelnen Leitungen und/oder die Durchflussmenge des Dampfes (insgesamt) in Abhängigkeit von dem Betrieb der Blasleitung, z. B. in Abhängigkeit von dem Faserdurchsatz und/oder Druck in der Blasleitung, gesteuert oder geregelt wird.

Ferner kann es zweckmäßig sein, die Durchflussmenge des Leims in Abhängigkeit von der Viskosität des Leims zu steuern oder zu regeln. Dazu ist es zweckmäßig, z. B. im Bereich des Leimverteilers, eine Viskositätsmessvorrichtung vorzusehen. Da der Leim im Rahmen der Anlage aus verschiedenen Komponenten mit unterschiedlicher Viskosität zusammengesetzt werden kann, kann es ebenfalls zweckmäßig sein, die Viskosität des Leims in Abhängigkeit von den übrigen Prozessparametern anzupassen, so dass eine dynamische Anpassung der Leimeigenschaften möglich ist. Dabei kann es ferner zweckmäßig sein, den Leimdruck in Abhängigkeit von den übrigen Parametern einzustellen bzw. zu regeln. Dazu ist z. B. im Bereich des Leimverteilers eine Druckmessvorrichtung vorgesehen. Alternativ oder ergänzend besteht die Möglichkeit, auch die Dampfmenge in Abhängigkeit von der Viskosität zu steuern oder zu regeln.

Im Rahmen der Erfindung können übliche Zweistoff-Düsen oder auch Mehrstoff-Düsen zum Einsatz kommen, z. B. Düsen, wie sie in der DE 20 2010 005 280 U1 beschrieben sind.

Im Folgenden wird die Erfindung anhand einer lediglich ein Ausführungsbeispiel darstellenden Zeichnung näher erläutert. Es zeigen
Fig. 1a ein Beleimungsvorrichtung in einer vereinfachten, schematischen Darstellung,
Fig. 1b die Vorrichtung nach Fig. 1 in weiterer Vereinfachung mit lediglich einer dargestellten Düse,
Fig. 2 einen Ausschnitt aus einer Beleimungsvorrichtung in einer Seitenansicht,
Fig. 3 einen Ausschnitt aus dem Gegenstand nach Fig. 2 in zwei verschiedenen Ansichten und
Fig. 4 einen anderen Ausschnitt aus dem Gegenstand nach Fig. 2 in zwei verschiedenen Ansichten.

In den Figuren ist eine Vorrichtung zum Beleimen von Fasern oder dergleichen Partikeln für die Herstellung von Holzwerkstoffplatten, z. B. Faserplatten dargestellt. Eine solche Beleimungsvorrichtung ist folglich in einer Anlage zur Herstellung von Holzwerkstoffplatten integriert.

Die Fasern werden in an sich bekannter Weise in einem Zerfaserer bzw. Refiner 1 aus z. B. Hackschnitzeln hergestellt. Aus dem Refiner 1 werden die Fasern mit dem im Refiner bestehenden hohen Dampfdruck über eine Faserzuführleitung 2 in eine Blasleitung 3 eingeblasen, die auch als Blow-Line bezeichnet wird. Diese Blow-Line hat einen verhältnismäßig geringen Durchmesser von z. B. 50 mm bis 200 mm, vorzugsweise 80 mm bis 120 mm. Die Blow-Line 3 kann eingangsseitig und ausgangsseitig mit einem oder mehreren Drucksensoren versehen sein, die nicht dargestellt sind. An die Blasleitung 3 sind eine Vielzahl von Düsen 4 angeschlossen, mit denen die durch die Blasleitung transportierten Fasern mit Leim besprühbar sind. Diese Düsen 4 sind im Ausführungsbeispiels als Zweistoff-Düsen für eine Dampfzerstäubung ausgebildet. An jede Düse ist dazu einerseits eine Leimzuführleitung 5 und andererseits eine Dampfzuführleitung 6 angeschlossen. Im Ausführungsbeispiel sind zehn Düsen 4 vorgesehen (vgl. Fig. 1a). Aus Gründen der Übersichtlichkeit zeigt Fig. 1b das Schema lediglich für eine Düse.

In die Leimzuführleitungen 5 sind einerseits Leimventile 7 und andererseits Durchflussmessvorrichtungen 8 integriert, und zwar in jede Leimzuführleitung 5 jeweils ein Leimventil 7 und eine Durchflussmessvorrichtung 8. Die Leimzuführleitungen 5 sind dann wiederum unter Zwischenschaltung der Leimventile 7 an einen gemeinsamen Leimverteiler 9 angeschlossen. Die Leimventile 7 sind unter Berücksichtigung der Durchflussmessungen einzeln regelbar, so dass mit Hilfe der Leimventile die Durchflussmenge für jede Leimzuführleitung 5 separat steuerbar oder regelbar ist. Ergänzend zu den Leimventilen 7 sind in jede Leimzuführleitung 5 Absperrventile 10 integriert, die z. B. bei Austausch von Bauteilen zum Einsatz kommen. Im Ausführungsbeispiel ist der Leimverteiler mit einem Temperaturmessgerät 11 und einem Druckmessgerät 12 sowie ggf. einem Viskositätsmessgerät 32 versehen. Der Leim gelangt von der lediglich angedeuteten Leimaufbereitung 13 über eine Leimeinspeisung 14 beidseitig in den Leimverteiler 9.

In die Dampfzuführleitungen 6 sind Dampfventile 15 integriert, und zwar vorzugsweise in jede Dampfzuführleitung 6 jeweils ein Dampfventil 15. Mit diesem Dampfventil lassen sich die einzelnen Dampfzuführleitungen 15 automatisch öffnen oder absperren. Eine Einzel-Regelung ist hier nicht vorgesehen. Ergänzend sind auch hier Absperrventile 16 zu Wartungszwecken vorgesehen. Die Dampfzuführleitungen 6 sind an einen gemeinsamen Dampfverteiler 17 angeschlossen. Dieser Dampfverteiler 17 ist mit einem Temperaturmessgerät 18 und/oder einem Druckmessgerät 19 verbunden. Eines oder mehrerer dieser Messgeräte können gemeinsam mit einem dem Dampfverteiler vorgeschalteten Dampfzuführventil 20 einen Regelkreis 21 bilden, so dass die Durchflussmenge oder der Druck regelbar sind. Dazu ist dem Dampfverteiler ein Durchflussmessgerät 22 vorgeordnet. Die Dampfeinspeisung 23 ist angedeutet.

Ferner ist in Fig. 1 erkennbar, dass in die einzelnen Leimzuführleitungen 5 jeweils eine Wasserzuführleitung 24 mündet, wobei die Wasserzuführleitungen an einen gemeinsamen Wasserverteiler 25 angeschlossen sind. In die Wasserzuführleitungen 24 sind steuerbare oder regelbare Ventile 26 sowie ebenfalls Absperrventile 27 integriert.

Die in Fig. 1a und 1b schematisch angedeuteten Komponenten finden sich zum Teil in den Fig. 2, 3 und 4 wieder.

Fig. 2 zeigt insbesondere die Blasleitung bzw. Blow-Line mit der angedeuteten Zufuhr der Holzfasern. Außerdem sind dort die an die Blasleitung angeschlossen Düsen erkennbar, im Ausführungsbeispiel zehn Düsen, die gleichsam V-förmig hintereinander auf die Blasleitung aufgesetzt sind. Leimverteiler, Dampfverteiler und Wasserverteiler sind in Fig. 1 ebenfalls erkennbar.

Fig. 3 zeigt in zwei unterschiedlichen Ansichten insbesondere die Leimverteilung.

Fig. 4 zeigt in zwei unterschiedlichen Ansichten insbesondere die Wasserverteilung.

Die dargestellte Beleimungsvorrichtung ist in einem übergeordneten Prozessrechner 31 integriert. Das bedeutet, dass die Steuerung bzw. Regelung der Beleimungsvorrichtung mit einem übergeordneten Prozessrechner erfolgt, der auch die übrigen Komponenten der Faserplattenanlage, z. B die Blasleitung, die Streuvorrichtung und die Pressvorrichtung steuert. Dieser Rechner 31 ist in Fig. 1b lediglich angedeutet.

So lässt sich der Beleimungsprozess dynamisch an die übrigen Prozessparameter anpassen. So kann die Beleimung empfindlich an den Betrieb des Refiners bzw. der Blow-Line angepasst werden. Es besteht beispielsweise die Möglichkeit, zur Variation der Beleimungsmenge insgesamt einzelne Leimzuführleitungen und damit auch Leimdüsen zu deaktivieren, so dass die Besprühung dann mit einigen Düsen erfolgt. Über die beschriebenen Durchflussmessvorrichtungen und Regelventile 7 der Beleimungseinrichtung kann für die übrigen, aktiven Düsen z. B. eine im Wesentlichen identische Durchflussmenge oder auch eine andere Durchflussmengenverteilung eingestellt werden. Der Beleimungsprozess kann folglich zunächst einmal durch empfindliche Beeinflussung der Durchflussmenge pro Düse über die Regelventile 7 beeinflusst werden. Außerdem besteht die Möglichkeit, den Beleimungsprozess dynamisch durch die Einstellung der Viskosität des Leims zu beeinflussen. Auch der Leimdruck kann verändert und insbesondere ausgewertet werden. Entscheidend ist dabei in der Regel der Differenzdruck zur Blow-Line. Schließlich kann auch eine empfindliche Einstellung über die Dampfsteuerung bzw. Regelung erfolgen. Hier ist es ausreichend, wenn über die Dampfventile 15 die einzelnen Dampfzuführleitungen 6 in Abhängigkeit von der Zahl der aktiven Leimdüsen geöffnet oder geschlossen werden. Eine Einzelregelung der Dampfzuführleitungen 6 ist nicht erforderlich. Zweckmäßig ist jedoch die Regelung der Dampfzuführung insgesamt über den dargestellten Regelkreis 21.

Durch die Regelung der Beleimungsanlage und insbesondere die Integration der Regelung in den übergeordneten Prozessrechner 31 kann die Beleimung erheblich optimiert werden, so dass sich in einer solchen Anlage Faserplatten mit der erforderlichen Querzugfestigkeit bei deutlich reduziertem Leimeinsatz herstellen lassen.

Die Anlage ist zudem wartungsfreundlich, z. B. durch die vorgesehene Möglichkeit der Wasserspülung. Die Wasserspülung setzt in Betriebspausen einzelne Düsen automatisch für einzelne Düsen 4 ein. Auch dieses wird von der Steuerung, z. B. der übergeordneten Steuerung, gewährleistet. Auf diese Weise besteht die Möglichkeit, die Beleimung variabel mit einer unterschiedlichen Düsenanzahl durchzuführen, ohne dass die Gefahr besteht, dass die zwischenzeitlich deaktivierten Düsen sich mit Leim zusetzen.

In den Figuren ist im Übrigen die Druckluftzufuhr für die Düsen bzw. Ventile dargestellt. Dazu ist ein Druckluftverteiler 28 vorgesehen, welcher über Druckluftleitungen 29 auf die nicht dargestellten Düsennadeln der Düsen arbeitet, um diese zu öffnen und zu schließen. Im Übrigen können an den Druckluftverteiler 28 auch die einzelnen Ventilsteuerungen angeschlossen sein.

Ferner ist in Fig. 1 eine weitere Zuführleitung 30 für einen Härter angedeutet.

Insgesamt werden im Rahmen der Erfindung die Holzfasern durch das Blasrohr 3 geblasen und über Dampf unterstützte Düsen 4 mit Betriebsstoffen, z. B. Leim, besprüht. Die Düsen 4 werden je nach Prozessbedingen mit Leim oder Wasser beaufschlagt. Die Zuführung von Leim oder Wasser wird über Ventile geregelt. Das Wasser wird zum Spülen der Düsen verwendet. Wasser, Dampf und Leim werden den Düsen über Verteiler zugeführt. Der Härter wird der letzten Düse des Blasrohrs direkt über die Härterzuführleitung 30 zugeführt.

In Fig. 3 ist nochmals angedeutet, dass der Leim über das Verteilerrohr den einzelnen Düsen zugeführt wird. Der Härter wird über einen separaten Anschluss der letzten Düse zugeführt. Der Anschluss ist am Verteilerrohr der Leimverteilung befestigt. Die Ventile regeln wie erläutert den Zufluss. Der Durchflussmesser meldet die Fördermenge an die Steuerung. Das angedeutete Rückschlagventil verhindert den Rückfluss. Absperrventile dienen dem Austausch von Bauteilen.

In ähnlicher Weise lassen sich weitere Einzelheiten der Fig. 4 entnehmen, welche insbesondere den Wasserverteiler betrifft. Das Wasser dient zum Spülen und wird über das Verteilerrohr den einzelnen Düsen zugeführt. Bei Produktionsunterbrechungen werden alle Düsen automatisch gespült. Während der Produktion werden nur abgeschaltete Düsen gespült. Auch hier regeln Ventile den Zufluss. Der Durchflussmesser meldet die Fördermenge an die Steuerung. Das Rückschlagventil verhindert auch hier den Rückfluss. Absperrventile dienen dem Austausch von Bauteilen.

## Patentansprüche

1. Vorrichtung zum Beleimen von Fasern oder dergleichen Partikeln, insbesondere für die Herstellung von Holzwerkstoffplatten, z. B. Faserplatten,
mit einer Blasleitung (3) durch welche die zu beleimenden Fasern transportiert werden, wobei an die Blasleitung mehrere in die Blasleitung mündende Düsen (4) angeschlossen sind, mit denen die durch die Blasleitung transportierten Fasern mit Leim besprühbar sind,
wobei die Düsen (4) als Mehrstoff-Düsen, z. B. Zweistoff-Düsen für eine Dampfzerstäubung ausgebildet sind und an jede Düse (4) jeweils zumindest eine Leimzuführleitung (5) und eine Dampfzuführleitung (6) angeschlossen sind, **dadurch gekennzeichnet,**
**dass** in jede Leimzuführleitung (5) jeweils zumindest ein Leimventil (7) und eine Durchflussmessvorrichtung (8) integriert sind und dass die Leimventile (7) und die Durchflussmessvorrichtungen (8) mit zumindest einer Steuer- und/oder Regelvorrichtung verbunden sind, so dass mit den Leimventilen (7) die Durchflussmenge für jede Düse (4) separat steuerbar oder regelbar ist.

2. Vorrichtung nach Anspruch 1, **dadurch gekennzeichnet, dass** mit den Leimventilen (7) die Leimzufuhr zu einer oder mehreren Düsen absperrbar ist und dass mit den Leimventilen (7) für die übrigen Düsen (4) jeweils eine vorgegebene Durchflussmenge, z. B. eine im Wesentlichen identische Durchflussmenge, einstellbar ist.

3. Vorrichtung nach Anspruch 1 oder 2, **dadurch gekennzeichnet, dass** an die Blasleitung (3) zumindest sechs, vorzugsweise zumindest zehn Düsen angeschlossen sind, welche entlang der Blasleitung und/oder über den Umfang der Blasleitung verteilt sind.

4. Vorrichtung nach einem der Ansprüche 1 bis 3, **dadurch gekennzeichnet, dass** die Leimzuführleitungen (5) an einen gemeinsamen Leimverteiler (9) angeschlossen sind, welcher mit Leim beaufschlagt ist, wobei der Leimverteiler (9) vorzugsweise mit einem Temperaturmessgerät (11), einem Druckmessgerät (12) und/oder einem Viskositätsmessgerät versehen ist.

5. Vorrichtung nach einem der Ansprüche 1 bis 4, **dadurch gekennzeichnet, dass** in die Dampfzuführleitungen (6) (steuerbare) Dampfventile (15) integriert sind.

6. Vorrichtung nach Anspruch 5, **dadurch gekennzeichnet, dass** die Dampfzufuhrleitungen (6) an einen gemeinsamen Dampfverteiler (17) angeschlossen sind, welcher mit Dampf beaufschlagt ist, wobei die Dampfzufuhr zu dem Dampfverteiler (17) steuerbar oder regelbar ist, z. B. auf die Durchflussmenge oder den Druck regelbar ist, wobei der Dampfverteiler (17) vorzugsweise mit einer Temperaturmessvorrichtung (18) und/oder einem Druckmessgerät (19) und/oder einem Durchflussmessgerät (22) versehen ist.

7. Vorrichtung nach einem der Ansprüche 1 bis 6, **dadurch gekennzeichnet, dass** die Steuer- und/oder Regelvorrichtung der Beleimungsvorrichtung in einen übergeordneten Prozessrechner (31) integriert ist, welcher eine Anlage zur Herstellung von Holzwerkstoffplatten steuert, in welche die Beleimungsvorrichtung integriert ist.

8. Vorrichtung nach Anspruch 7, **dadurch gekennzeichnet, dass** die Messvorrichtungen (11, 12, 18, 19, 20) und/oder die Ventile, z. B. Leimventile, Dampfventile etc., mit dem übergeordneten Prozessrechner (31) verbunden sind.

9. Vorrichtung nach einem der Ansprüche 1 bis 8, **dadurch gekennzeichnet, dass** an die Leimzufuhrleitungen (5), z. B. über ein Mehrwege-Ventil, Wasserzuführleitungen (24) angeschlossen sind, mit denen den Düsen (4) zum Zwecke der Reinigung wahlweise Wasser zuführbar ist.

10. Verfahren zum Beleimen von Fasern oder dergleichen Partikeln, insbesondere für die Herstellung von Holzwerkstoffplatten, z. B. Faserplatten, mit einer Vorrichtung nach einem der Ansprüche 1 bis 9, **dadurch gekennzeichnet, dass** die Durchflussmenge des Leims zu den einzelnen Düsen mit den Leimventilen für jede Düse separat gesteuert oder geregelt wird.

11. Verfahren nach Anspruch 10, **dadurch gekennzeichnet, dass** die Leimventile, Dampfventile, Wasserventile usw. von einem übergeordneten Prozessrechner gesteuert oder geregelt werden.

12. Verfahren nach Anspruch 10 oder 11, **dadurch gekennzeichnet, dass** die Beleimungsvorrichtung bzw. deren Komponenten von einem übergeordneten Prozessrechner gesteuert oder geregelt wird, welcher auch die Blasleitung und/oder eine nachgeordnete Streuvorrichtung und/oder eine nachgeordnete Pressenanlage steuert oder regelt.

13. Verfahren nach einem der Ansprüche 10 bis 12, **dadurch gekennzeichnet, dass** die Anzahl der aktiven Düsen/Leimzuführleitungen und/oder die Durchflussmenge des Leims und/oder die Durchflussmenge des Dampfes in Abhängigkeit von dem Betrieb der Blasleitung, z. B. in Abhängigkeit von dem Faserdurchsatz und/oder Druck in der Blasleitung gesteuert oder geregelt wird.

14. Verfahren nach einem der Ansprüche 10 bis 13, **dadurch gekennzeichnet, dass** die Durchflussmenge des Leims und/oder die Dampfmenge in Abhängigkeit von der Viskosität des Leims gesteuert oder geregelt wird.

15. Verfahren nach einem der Ansprüche 10 bis 14, **dadurch gekennzeichnet, dass** die Viskosität des Leims in Abhängigkeit von den übrigen Prozessparametern angepasst wird.

16. Verfahren nach einem der Ansprüche 10 bis 15, **dadurch gekennzeichnet, dass** der Leimdruck in Abhängigkeit von den übrigen Prozessparametern eingestellt wird.

## Claims

1. A device for gluing fibres or similar particles, particularly for the production of wooden composite boards, e.g. fibreboards,
having a blow line (3), by means of which the fibres to be glued are transported, wherein a plurality of nozzles (4) opening into the blow line are connected to the blow line, using which nozzles the fibres that are transported through the blow line can be sprayed with glue,
wherein the nozzles (4) are constructed as multi-substance nozzles, e.g. two-substance nozzles for steam atomisation and at least one glue supply line (5) and one steam supply line (6) are connected to each nozzle (4) **characterised**
**in that** at least one glue valve (7) and one flow measuring device (8) are integrated into each glue supply line (5) and in that the glue valves (7) and the flow measuring devices (8) are connected to at least one control and/or regulating device, so that the flow volume for each nozzle (4) can be controlled or regulated separately using the glue valves (7).

2. The device according to claim 1, **characterised in that** the glue supply to one or more nozzles can be blocked using the glue valves (7) and **in that** one predetermined flow volume, e.g. an essentially identical flow volume, can be set using the glue valves (7) for the remaining nozzles (4).

3. The device according to claim 1 or 2, **characterised in that** at least six, preferably at least ten nozzles are connected to the blow line (3), which nozzles are distributed along the blow line and/or over the circumference of the blow line.

4. The device according to one of claims 1 to 3, **characterised in that** the glue supply lines (5) are connected to a common glue distributor (9), which is loaded with glue, wherein the glue distributor (9) is preferably provided with a temperature measuring device (11), a pressure measuring device (12) and/or a viscosity measuring device.

5. The device according to one of claims 1 to 4, **characterised in that** (controllable) steam valves (15) are integrated into the steam supply lines (6).

6. The device according to claim 5, **characterised in that** the steam supply lines (6) are connected to a common steam distributor (17), which is loaded with steam, wherein the steam supply to be steam distributor (17) can be controlled or regulated, e.g. can be regulated to the flow volume or the pressure, wherein the steam distributor (17) is preferably provided with a temperature measuring device (18) and/or a pressure measuring device (19) and/or a flow measuring device (22).

7. The device according to one of claims 1 to 6, **characterised in that** the control and/or regulating device of the gluing device is integrated into a superordinate process computer (31), which controls a system for producing wooden composite boards, into which system the gluing device is integrated.

8. The device according to claim 7, **characterised in that** the measuring devices (11, 12, 18, 19, 20) and/or the valves, e.g. glue valves, steam valves, etc., are connected to the superordinate process computer (31).

9. The device according to one of claims 1 to 8, **characterised in that** water supply lines (24) are connected to the glue supply lines (5), e.g. via a multi-way valve, using which water can optionally be supplied to the nozzles (4) for the purpose of cleaning.

10. A method for gluing fibres or similar particles, particularly for producing wooden composite boards, e.g. fibreboards, using a device according to one of claims 1 to 9, **characterised in that** the flow volume of the glue to the individual nozzles is controlled or regulated separately for each nozzle using the glue nozzles.

11. The method according to claim 10, **characterised in that** the glue valves, steam valves, water valves, etc. are controlled or regulated by a superordinate process computer.

12. The method according to claim 10 or 11, **characterised in that** the gluing device or the components thereof are controlled or regulated by a superordinate process computer, which also controls or regulates the blow line and/or a subordinate spreading device and/or a subordinate pressing plant.

13. The method according to one of claims 10 to 12, **characterised in that** the number of active nozzles/glue supply lines and/or the flow volume of the glue and/or the flow volume of the steam is controlled or regulated depending on the operation of the blow line, e.g. depending on the fibre throughput and/or pressure in the blow line.

14. The method according to one of claims 10 to 13, **characterised in that** the flow volume of the glue and/or the steam quantity is controlled or regulated as a function of the viscosity of the glue.

15. The method according to one of claims 10 to 14, **characterised in that** the viscosity of the glue is adapted as a function of the remaining process parameters.

16. The method according to one of claims 10 to 15, **characterised in that** the glue pressure is set as a function of the remaining process parameters.

## Revendications

1. Procédé d'encollage de fibres ou de particules similaires, en particulier pour fabriquer des plateaux de matériau dérivé du bois, par exemple, des panneaux de fibres, comprenant
une ligne de soufflage (3) à travers laquelle les fibres à encoller sont transportées, dans lequel plusieurs buses (4) débouchant dans la ligne de soufflage sont raccordées, avec lesquelles les fibres transportées à travers la ligne de soufflage peuvent être pulvérisées avec de la colle,
dans lequel les buses (4) sont conçues en tant que doses multi-matières, par exemple buses bi-matières pour une pulvérisation par vapeur et au moins une ligne d'arrivée de colle (5) et une ligne d'arrivée de vapeur (6) respectives sont raccordées sur chaque buse (4), **caractérisé en ce que**
dans chaque ligne d'arrivée de colle (5), au moins un robinet de colle (7) et un dispositif de mesure de débit (8) sont respectivement intégrés et que les robinets de colle (7) et les dispositifs de mesure de débit (8) sont reliés à au moins un dispositif de commande et/ou de régulation, de sorte qu'avec les robinets de colle (7), le débit pour chaque buse (4) peut être commandé et régulé séparément.

2. Dispositif selon la revendication 1, **caractérisé en ce que** l'arrivée de colle peut être bloquée vers une ou plusieurs buse(s) par les robinets de colle (7) et qu'avec les robinets de colle (7), un débit prédéfini, par exemple un débit essentiellement identique peut être réglé pour les buses (4) restantes.

3. Dispositif selon la revendication 1 ou 2, **caractérisé en ce qu'**au moins six, de préférence au moins dix buses sont raccordées sur la ligne de soufflage (3), lesquelles sont réparties le long de la ligne de soufflage et/ou sur le pourtour de la ligne de soufflage.

4. Dispositif selon l'une des revendications 1 à 3, **caractérisé en ce que** les lignes d'arrivée de colle (5) sont raccordées à un distributeur de colle (9) commun qui est alimenté en colle, sachant que le distributeur de colle (9) est doté de préférence d'un thermomètre (11), d'un manomètre (12) et/ou d'un viscosimètre.

5. Dispositif selon l'une des revendications 1 à 4, **caractérisé en ce que** des robinets de prise de vapeur (15) (pouvant être commandés) sont intégrés dans les lignes d'arrivée de vapeur (6).

6. Dispositif selon la revendication 5, **caractérisé en ce que** les lignes d'arrivée de vapeur (6) sont raccordées sur un distributeur de vapeur (17) commun qui est alimenté en vapeur, dans lequel l'arrivée de vapeur vers le distributeur de vapeur (17) peut être commandée ou régulée, par exemple peut être régulée au débit ou à la pression, dans lequel le distributeur de vapeur (17) est doté de préférence d'un thermomètre (18) et/ou d'un manomètre (19) et/ou d'un débitmètre (22).

7. Dispositif selon l'une des revendications 1 à 6, **caractérisé en ce que** le dispositif de commande et/ou de régulation du dispositif d'encollage est intégré dans un ordinateur de procédé (31) de rang supérieur, qui commande une installation de fabrication de plateaux de matériau dérivé du bois dans laquelle le dispositif d'encollage est intégré.

8. Dispositif selon la revendication 7, **caractérisé en ce que** les dispositifs de mesure (11, 12, 18, 19, 20) et/ou les robinets, par exemple les robinets de colle, les robinets de vapeur, etc. sont reliés à l'ordinateur de procédé (31) de rang supérieur.

9. Dispositif selon l'une des revendications 1 à 8, **caractérisé en ce que** des lignes d'arrivée d'eau (24) sont raccordées aux lignes d'arrivée de colle (5), par ex. par des robinets multi-voies, avec lesquelles de l'eau peut être alimentée vers les buses (4) au choix pour le nettoyage.

10. Procédé d'encollage de fibres ou de particules similaires en particulier pour fabriquer des plateaux de matériau dérivé du bois, par exemple, des panneaux de fibres selon l'une des revendications 1 à 9, **caractérisé en ce que** le débit de la colle vers les buses individuelles est commandé ou régulé séparément avec les robinets de colle pour chaque buse.

11. Procédé selon la revendication 10, **caractérisé en ce que** les robinets d'encollage, les robinets de vapeur, les robinets d'eau etc. sont commandés ou régulés par un ordinateur de procédé de rang supérieur.

12. Procédé selon la revendication 10 ou 11, **caractérisé en ce que** le dispositif d'encollage, respectivement ses composants, est commandé ou régulé par un ordinateur de procédé de rang supérieur qui commande ou régule également la ligne de soufflage et/ou un dispositif de pulvérisation monté en aval et/ou une installation de pressage montée en aval.

13. Procédé selon l'une des revendications 10 à 12, **caractérisé en ce que** le nombre des buses/lignes d'arrivée de colle actives et/ou le débit de la colle et/ou le débit de la vapeur est/sont commandée(s) ou régulée(s) en fonction du service de la ligne de soufflage, par ex. en fonction du débit de fibres et/ou de la pression dans la ligne de soufflage.

14. Procédé selon l'une des revendications 10 à 13, **caractérisé en ce que** le débit de la colle et/ou la quantité de vapeur est commandé(e) ou régulé(e) en fonction de la viscosité de la colle.

15. Procédé selon l'une des revendications 10 à 14, **caractérisé en ce que** la viscosité de la colle est adaptée en fonction des paramètres de procédé restants.

16. Procédé selon l'une des revendications 10 à 15, **caractérisé en ce que** la pression de la colle est réglée en fonction des paramètres de procédé restants.
